# EUROPÄISCHE PATENTSCHRIFT

(11) **EP 3 087 317 B1**
(45) Veröffentlichungstag und Bekanntmachung des Hinweises auf die Patenterteilung: **12.12.2018**
(21) Anmeldenummer: 14825112.7
(22) Anmeldetag: 09.12.2014
(51) Int. Cl.: F23J 1/00

(54) **VERFAHREN ZUR AUFBEREITUNG VON ASCHE AUS MÜLLVERBRENNUNGSANLAGEN DURCH NASSKLASSIERUNG**
METHOD FOR PROCESSING ASH FROM WASTE INCINERATION PLANTS BY MEANS OF WET CLASSIFICATION
PROCÉDÉ DE TRAITEMENT DE CENDRES PROVENANT D'INSTALLATIONS D'INCINÉRATION D'ORDURES PAR CLASSIFICATION HYDRAULIQUE

(30) Priorität: 23.12.2013 DE 102013021790; 23.01.2014 DE 102014100725
(43) Veröffentlichungstag der Anmeldung: 02.11.2016
(73) Patentinhaber: Schauenburg Maschinen-und Anlagen-Bau GmbH, 45478 Mülheim (DE)
(72) Erfinder: KLINKHAMMER, Manfred, 47506 Neukirchen-Vluyn (DE)
(74) Vertreter: Rätsch, Caroline
(86) Internationale Anmeldenummer: PCT/EP2014/077004
(87) Internationale Veröffentlichungsnummer: WO 2015/096977

(56) Entgegenhaltungen:
- EP-A2- 2 052 780
- DE-A1-102011 013 030
- GB-A- 777 561
- US-A- 2 754 968

## Beschreibung

Die Erfindung betrifft ein Verfahren zur Aufbereitung von Asche aus Müllverbrennungsanlagen, insbesondere Hausmüllverbrennungsanlagen, durch Nassklassierung .

Unter Klassierung versteht man eine Trennung eines aus Partikeln mit einer gegebenen Korngrößenverteilung bestehenden Ausgangsmaterials in mehrere Fraktionen unterschiedlicher Korngrößenverteilung. Die Klassierung dient insbesondere dazu, die Asche in unterschiedlich stark mit Schadstoffen belastete Anteile zu trennen.

Aus DE 10 2011 013 030 A1 ist ein Verfahren zur Aufbereitung von Asche aus Müllverbrennungsanlage durch Nassklassierung bekannt, bei dem die Asche in einem Anmaischbehälter mit Flüssigkeit gemischt und nach Absieben einer Grobfraktion als Aufgabestrom einer Klassierstufe zugeführt wird, die einen Aufstromklassierer und eine vorgeschaltete Hydrozyklonanlage umfasst. Der Aufgabestrom wird in der Klassierstufe in eine schadstofffreie Gutfraktion und eine mit Schadstoffen belastete Restfraktion aufgetrennt, wobei die Restfraktion an der Oberseite eines im Aufstromklassierer erzeugten Fließbettes als Suspension abgezogen wird und wobei die an der Unterseite des Fließbettes abgezogene Gutfraktion mittels einer Siebvorrichtung entwässert wird. Die Gutfraktion hat ein Kornspektrum zwischen 0,25 mm und 4 mm und kann ohne Umweltauflagen deponiert oder ggf. auch wirtschaftlich, z. B. als Zuschlagstoff im Straßenbau, verwertet werden. Der Rückstand enthält Partikel mit einer Korngröße von weniger als 250 µm und enthält Schadstoffe, z. B. Schwermetalle, organische Leichtstoffe und Metalloxide, die sich als Coating auf den Partikeln abscheiden. Daneben enthält die Rückstandsfraktion einige Wertstoffe, wie beispielsweise Eisen und Nichteisenmetalle. Der Rückstand wird eingedickt und muss zur Beachtung einschlägiger gesetzlicher Vorschriften unter Aufwendung von Kosten deponiert werden. Der Trockengewichtsanteil der mit Schadstoffen belasteten Rückstandsfraktion beträgt zwischen 10 % und 30 % der Ascheaufgabemenge.

Vor diesen Hintergrund liegt der Erfindung die Aufgabe zugrunde, die Rückstandsmenge, die nicht wirtschaftlich verwertet werden kann, weiter zu reduzieren, wobei gleichzeitig sichergestellt sein muss, dass die Schadstoffe vollständig an dem feinteiligen Rückstand gebunden sind.

Gegenstand der Erfindung und Lösung dieser Aufgabe ist ein Verfahren nach Anspruch 1.

Die Erfindung schließt an ein Verfahren mit den eingangs beschriebenen Merkmalen an. Erfindungsgemäß wird der Siebdurchgang der Siebvorrichtung in die Hydrozyklonanlage zurückgeführt. In der Hydrozyklonanlage wird mindestens ein Stoffstrom als Zyklonüberlauf abgetrennt, der im Wesentlichen nur Partikel enthält, die kleiner sind als die Trennkorngröße der Siebung. Unter der Trennkorngröße wird diejenige Korngröße verstanden, die zu 50 % im Groben und zu 50 % im Feinen zu finden ist. Der Zyklonoberlauf der Hydrozyklonanlage wird dann in einer zweiten Klassierstufe in eine feinteilige mineralische Fraktion sowie einen mit Schadstoffen belasteten Rückstand aufgetrennt, wobei der Rückstand eine Kornobergrenze zwischen 20 µm und 50 µm aufweist.

Vorzugsweise weist die Hydrozyklonanlage zwei parallel geschaltete Hydrozyklone auf, wobei der Aufgabestrom einem ersten Hydrozyklon der Hydrozyklonanlage und der Siebdurchgang der Siebvorrichtung dem zweiten Hydrozyklon der Hydrozyklonanlage zugeführt wird. Die Zyklonüberläufe der parallel geschalteten Hydrozyklone enthalten jeweils nur Partikel, die kleiner sind als das Trennkorn der Siebvorrichtung und werden der zweiten Klassierstufe zugeführt.

Der Siebrückstand der Siebvorrichtung weist zweckmäßig eine untere Korngröße von mehr als 150 µm auf. Vorzugsweise wird die Siebvorrichtung so betrieben, dass die untere Korngröße des Siebrückstandes etwa 250 µm beträgt. Die Hydrozyklonanlage ist so ausgelegt, dass der Zyklonüberlauf im Wesentlichen nur Partikel mit einer Korngröße von weniger als 100 µm mitführt. Vorzugsweise wird die Hydrozyklonanlage so betrieben, dass die obere Korngrenze der im Hydrozyklonüberlauf abgezogenen Suspension in einem Bereich zwischen 60 und 70 µm liegt.

Die siebtechnische Entwässerung wird vorzugsweise mit einer Metallabscheidung kombiniert. Die Metallabscheidung kann dabei sowohl die Abscheidung von Nichteisenmetallen als auch von Eisenbestandteilen betreffen, die aus dem Siebrückstand abgeschieden werden.

Eine weitere vorteilhafte Ausgestaltung des erfindungsgemäßen Verfahrens sieht vor, dass aus der aus dem Aufstromklassierer abgezogenen Restfraktion organische Leichtstoffe abgetrennt werden. Hierzu gehören insbesondere auch faserförmige Materialien. Zur Abtrennung der organischen Störstoffe kann beispielsweise ein Taumelsieb verwendet werden. Zusätzlich können auch automatische Rückspülfilter eingesetzt werden. Nach Abtrennung der organischen Leichtstoffe wird die Restfraktion zusammen mit dem Zyklonoberlauf der Hydrozyklonanlage der zweiten Klassierstufe zugeführt.

In der zweiten Klassierstufe wird zweckmäßig ebenfalls eine Hydrozyklonanlage verwendet, die als Multizyklon mehrere parallel geschaltete Hydrozyklone umfassen kann. Die mineralische Fraktion wird als Zyklonunterlauf abgezogen. Der Zyklonoberlauf führt den mit Schadstoffen belasteten feinteiligen Rückstand mit. Dieser weist ein Kornspektrum mit einer Kornobergrenze zwischen 20 µm und 50 µm auf. Vorzugsweise wird die Hydrozyklonanlage der zweiten Klassierstufe so betrieben, dass der Rückstand im Zyklonoberlauf eine Kornobergrenze von etwa 25 µm hat.

Der Zyklonunterlauf der in der zweiten Klassierstufe verwendeten Hydrozyklonanlage wird zweckmäßig mittels einer Siebvorrichtung entwässert. Die Siebvorrichtung kann mit einer Metallabschneidung kombiniert werden, welche aus dem Siebrückstand Nichteisenmetalle und/oder Eisenbestandteile abscheidet. Der entwässerte Rückstand bildet dann eine feinteilige mineralische Fraktion ohne störende Inhaltsstoffe, die wirtschaftlich verwertet werden kann. Daneben fallen als Wertprodukte feinteilige Metalle an, die mittels der Metallabscheidung aus dem Siebrückstand abgetrennt werden.

Der Zyklonoberlauf der in der zweiten Klassierstufe eingesetzten Hydrozyklonanlage wird zweckmäßig in einem Eindicker aufkonzentriert, der als kontinuierlich betriebener Sedimentationsabscheider ausgebildet sein kann. Aus dem Eindicker wird geklärte Flüssigkeit abgezogen und als Prozessflüssigkeit in den Prozess zurückgeführt.

Die Flüssigkeitsrückführung kann einen Flüssigkeitstank umfassen, an den eine Wasseraufbereitungsanlage angeschlossen ist. Im Rahmen der Wasseraufbereitung wird zumindest eine pH-Einstellung vorgenommen.

Aus dem Eindicker wird eine Suspension mit hohem Feststoffgehalt abgezogen. Diese wird anschließend entwässert, wobei zur Entwässerung des Rückstandes vorzugsweise eine Druckfiltration verwendet wird. Die Druckfiltration kann beispielsweise als Kammerfilterpresse oder als Trommelfilterpresse ausgebildet sein.

Ein wesentlicher Vorteil des erfindungsgemäßen Verfahrens gegenüber dem Stand der Technik aus DE 10 2011 013 030 A1 ist, dass dem Eindicker ein wesentlich geringerer Massenstrom mit feinteiligen Partikeln, die eine Korngröße von weniger als 50 µm aufweisen, zugeführt wird und infolge dessen die nachgeschaltete Druckentwässerung verfahrenstechnisch einfacher und mit kleineren Apparaten betrieben werden kann.

Im Folgenden wird die Erfindung anhand einer lediglich ein Ausführungsbeispiel darstellenden Zeichnung erläutert. Die einzige Figur zeigt als stark vereinfachtes Blockschaltbild eine Anlage zur Aufbereitung von Asche durch Nassklassierung.

Die Asche 1 stammt aus einer Müllverbrennungsanlage, insbesondere einer Hausmüllverbrennungsanlage, und wird in einem Anmaischbehälter 2 mit Flüssigkeit 3 gemischt und nach Absieben einer Grobfraktion 4 einer Klassierstufe 5 zugeführt. Die Grobfraktion 4 umfasst ein Kornspektrum zwischen 4 mm und 60 mm und kann optional in zwei oder mehrere Grobfraktionen aufgeteilt werden. Die dazu eingesetzten Siebvorrichtungen können mit Metallabscheidern zur Abscheidung von Nichteisenmetallen oder Eisen ausgestattet sein.

Die Klassierstufe 5 umfasst einen Aufstromklassierer 6 und eine vorgeschaltete Hydrozyklonanlage 7. Der Aufgabestrom wird in der Klassierstufe 5 in eine schadstofffreie Gutfraktion 8 und eine mit Schadstoffen belastete Restfraktion 9 aufgetrennt, wobei die Restfraktion 9 an der Oberseite eines im Aufstromklassierer 6 erzeugten Fließbettes als Suspension abgezogen wird und wobei die an der Unterseite des Fließbettes abgezogene Gutfraktion 8 mittels einer Siebvorrichtung 10 entwässert wird. Der Siebrückstand 11 der Siebvorrichtung 10 weist zweckmäßig eine untere Korngröße von mehr als 150 µm auf. Vorzugsweise wird die Klassierstufe 5 so betrieben, dass der Siebrückstand 11 der Siebvorrichtung 10 ein Kornspektrum zwischen 250 µm und 4 mm aufweist. Aus dem Siebrückstand werden Metalle 12 abgeschieden, die als Wertstoffe verwertet werden können. Der Siebrückstand 11 mit einem Kornspektrum zwischen 0,25 mm bis 4 mm ist schadstofffrei und kann wirtschaftlich verwertet werden.

Der Siebdurchgang 13 der Siebvorrichtung 10 wird in die Hydrozyklonanlage 7 zurückgeführt, die im Ausführungsbeispiel zwei parallel geschaltete Hydrozyklone 14, 14' aufweist. Der Aufgabestrom wird einem ersten Hydrozyklon 14 der Hydrozyklonanlage 7 zugeführt. Der Siebdurchgang 13 der Siebvorrichtung 10 gelangt als Teed .in den zweiten Hydrozyklon 14' der Hydrozyklonanlage 7. Die Zyklonüberläufe 15, 15' der parallel geschalteten Hydrozyklone 14, 14' enthalten im Wesentlichen nur Partikel, die kleiner sind als das Trennkorn der Siebvorrichtung 10. Im Ausführungsbeispiel weist der Siebrückstand 11 der Siebvorrichtung 10 eine untere Korngröße von mehr als 150 µm, vorzugsweise eine untere Korngröße von etwa 250 µm auf. Die Zyklonüberläufe 15, 15' sind für einen Trennschnitt von etwa 60 bis 70 µm ausgelegt und führen im Wesentlichen nur Partikel mit einer Korngröße von weniger als 100 µm mit.

Aus der aus dem Aufstromklassierer 6 abgezogenen Restfraktion 9 werden organische Leichtstoffe, insbesondere auch faserförmige Stoffe, abgetrennt, wobei die Abtrennung der Leichtstoffe beispielsweise mittels eines Taumelsiebes 16 erfolgen kann. Anschließend wird die Restfraktion 9 zusammen mit den Zyklonüberläufen 15, 15' einer zweiten Klassierstufe 17 zugeführt, in der die Stoffströme in eine feinteilige mineralische Fraktion 18 sowie einen mit Schadstoffen belasteten Rückstand 19 aufgetrennt werden. Die zweite Klassierstufe 17 wird so betrieben, dass der Rückstand 19 eine Kornobergrenze zwischen 20 µm und 50 µm aufweist. Bevorzugt ist eine Kornobergrenze des Rückstandes 19 von etwa 25 µm.

In der zweiten Klassierstufe 17 wird eine Hydrozyklonanlage 20 verwendet, wobei die feinteilige mineralische Fraktion 18 als Zyklonunterlauf abgezogen wird und der Zyklonüberlauf den mit Schadstoffen belasteten feinteiligen Rückstand 19 mitführt. Der Zyklonunterlauf wird mittels einer Siebvorrichtung 21 entwässert, wobei aus dem Siebrückstand 22 zweckmäßig Metalle 23 abgeschieden werden. Es fällt ein feinteiliges mineralisches Wertprodukt an, welches ein Kornspektrum zwischen 20 und 250 µm aufweist. Zusätzlich fallen Metalle 23 in feinteiliger Form an, die ebenfalls als Wertstoffe verwertet werden können.

Die Hydrozyklonanlage 20 weist zwei parallel geschaltete Hydrozyklonen 29, 29' auf, wobei der Aufgabestrom einem ersten Hydrozyklon 29 der Hydrozyklonanlage 20 und der Siebdurchgang 30 der Siebvorrichtung 21 dem zweiten Hydrozyklon 29' der Hydrozyklonanlage zugeführt wird. Die Zyklonüberläufe 31, 31' der parallel geschalteten Hydrozyklone 29, 29' werden einem Eindicker 24 zugeführt.

Der Zyklonüberlauf der in der zweiten Klassierstufe 17 eingesetzten Hydrozyklonanlage 20 wird in dem Eindicker 24 aufkonzentriert, wobei geklärte Flüssigkeit 25 aus dem Eindicker 24 abgezogen und in den Prozess zurückgeführt wird. Die Flüssigkeitsrückführung umfasst einen Flüssigkeitstank 26, an den eine Wasseraufbereitungsanlage angeschlossen ist. Aus dem Eindicker 24 wird eine Suspension 28 mit hohem Feststoffgehalt abgezogen, die anschließend durch eine Druckfiltration 27 entwässert wird. Der feinteilige Rückstand hat ein Kornspektrum mit einer Kornobergrenze zwischen 20 und 50 µm, wobei vorzugsweise eine Kornobergrenze von etwa 25 µm gewählt wird. Der ausschließlich aus sehr feinteiligen Partikeln bestehende Rückstand hat eine große Oberfläche, an der die in der Asche enthaltenden Schadstoffe wirksam gebunden sind. Auch Metalloxide werden mit dem feinteiligen Rückstand abgeschieden.

## Patentansprüche

1. Verfahren zur Aufbereitung von Asche aus Müllverbrennungsanlagen durch Nassklassierung,
wobei Asche (1) in einem Anmaischbehälter (2) mit Flüssigkeit (3) gemischt und nach Absieben einer Grobfraktion (4) als Aufgabestrom einer Klassierstufe (15) zugeführt wird, die einen Aufstromklassierer (6) und eine vorgeschaltete Hydrozyklonanlage (7) umfasst,
wobei der Aufgabestrom in der Klassierstufe (5) in eine schadstofffreie Gutfraktion (8) und eine mit Schadstoffen belastete Restfraktion (9) aufgetrennt wird,
wobei die Restfraktion (9) an der Oberseite eines im Aufstromklassierer (6) erzeugten Fließbettes als Suspension abgezogen wird und
wobei die an der Unterseite des Fließbettes abgezogene Gutfraktion (8) mittels einer Siebvorrichtung (10) entwässert wird,
wobei der Siebdurchgang (13) der Siebvorrichtung (10) in die Hydrozyklonanlage (7) zurückgeführt wird, wobei in der Hydrozyklonanlage (7) mindestens ein Stoffstrom als Zyklonüberlauf (15, 15') abgetrennt wird, der im Wesentlichen nur Partikel enthält, die kleiner sind als die Trennkorngröße der Siebung, und wobei der Zyklonüberlauf (15, 15') der Hydrozyklonanlage (7) in einer zweiten Klassierstufe (17) in eine feinteilige mineralische Fraktion (18) sowie einen mit Schadstoffen belasteten Rückstand (19) aufgetrennt wird, wobei der Rückstand (19) eine Kornobergrenze zwischen 20 µm und 50 µm aufweist.

2. Verfahren nach Anspruch 1, **dadurch gekennzeichnet, dass** die Hydrozyklonanlage (7) zwei parallel geschaltete Hydrozyklone (14, 14') aufweist, wobei der Aufgabestrom einem ersten Hydrozyklon (14) der Hydrozyklonanlage (7) und der Siebdurchgang (13) der Siebvorrichtung (10) dem zweiten Hydrozyklon (14') der Hydrozyklonanlage zugeführt wird, und dass die Zyklonüberläufe (15, 15') der parallel geschalteten Hydrozyklone (14, 14') der zweiten Klassierstufe (17) zugeführt werden und im Wesentlichen nur Partikel enthalten, die kleiner sind als das Trennkorn der in der Siebvorrichtung (10) durchgeführten Siebung.

3. Verfahren nach Anspruch 1 oder 2, **dadurch gekennzeichnet, dass** der Siebrückstand (11) der Siebvorrichtung (10) eine untere Korngröße von mehr als 150 µm, vorzugsweise eine untere Korngröße von etwa 250 µm, aufweist und dass der Zyklonüberlauf (15, 15') der Hydrozyklonanlage (7) im Wesentlichen nur Partikel mit einer Korngröße von weniger als 100 µm mitführt.

4. Verfahren nach einem der Ansprüche 1 bis 3, **dadurch gekennzeichnet, dass** aus dem Siebrückstand (11) Metalle (12) abgeschieden werden.

5. Verfahren nach einem der Ansprüche 1 bis 4, **dadurch gekennzeichnet, dass** aus der aus dem Aufstromklassierer (5) abgezogenen Restfraktion (9) organische Leichtstoffe abgetrennt werden und dass die Restfraktion (9) anschließend zusammen mit dem Zyklonüberlauf (15, 15') der zweiten Klassierstufe (17) zugeführt wird.

6. Verfahren nach einem der Ansprüche 1 bis 5, **dadurch gekennzeichnet, dass** in der zweiten Klassierstufe (17) eine Hydrozyklonanlage (20) verwendet wird, wobei die mineralische Fraktion (18) als Zyklonunterlauf abgezogen wird und der Zyklonüberlauf den mit Schadstoffen belasteten feinteiligen Rückstand (19) mitführt.

7. Verfahren nach Anspruch 6, **dadurch gekennzeichnet, dass** der Zyklonunterlauf mittels einer Siebvorrichtung (21) entwässert wird.

8. Verfahren nach Anspruch 7, **dadurch gekennzeichnet, dass** aus dem Siebrückstand (22) der in der zweiten Klassierstufe (17) verwendeten Siebvorrichtung (21) Metalle (23) abgeschieden werden.

9. Verfahren nach einem der Ansprüche 6 bis 8, **dadurch gekennzeichnet, dass** der Zyklonüberlauf der in der zweiten Klassierstufe (17) eingesetzten Hydrozyklonanlage (20) in einem Eindicker (24) aufkonzentriert wird, wobei geklärte Flüssigkeit (25) aus dem Eindicker (24) abgezogen und in den Prozess zurückgeführt wird.

10. Verfahren nach Anspruch 9, **dadurch gekennzeichnet, dass** die Flüssigkeitsrückführung einen Flüssigkeitstank (26) umfasst, an den eine Wasseraufbereitungsanlage angeschlossen ist.

11. Verfahren nach Anspruch 9, **dadurch gekennzeichnet, dass** eine Suspension (28) mit hohem Feststoffgehalt aus dem Eindicker (24) abgezogen und anschließend entwässert wird.

12. Verfahren nach Anspruch 11, **dadurch gekennzeichnet, dass** zur Entwässerung des Rückstandes eine Druckfiltration (27) verwendet wird.

## Claims

1. A method for processing ash from waste incineration plants by wet classification,
wherein ash (1) is mixed with liquid (3) in a mixing hopper (2) and after screening a coarse fraction (4), is fed as feed flow to a classifying stage (15), which comprises an upflow classifier (6) and an upstream hydrocyclone installation (7),
wherein the feed flow is separated in the classifying stage (5) into a good fraction (8) free of harmful substances and a residual fraction (9) contaminated with harmful substances,
wherein the residual fraction (9) is drawn off as a suspension on the upper side of a fluidized bed produced in the upflow classifier (6) and
wherein the good fraction (8) drawn off on the underside of the fluidized bed is dewatered by means of a screening device (10),
wherein the pass-through fraction (13) of the screening device (10) is fed back into the hydrocyclone installation (7), wherein in the hydrocyclone installation (7) at least one material flow containing substantially only particles which are smaller than the separation particle size of the screening process is separated as cyclone overflow (15, 15') and wherein the cyclone overflow (15, 15') of the hydrocyclone installation (7) is then separated in a second classifying stage (17) into a fine-particle mineral fraction (18) and a residue (19) contaminated with harmful substances, wherein the residue (19) has a grain-size upper limit between 20 µm and 50 µm.

2. The method as claimed in claim 1, **characterized in that** the hydrocyclone installation (7) comprises two hydrocyclones (14, 14') connected in parallel, wherein the feed flow is fed to a first hydrocyclone (14) of the hydrocyclone installation (7) and the pass-through fraction (13) of the screening device (10) is fed to the second hydrocyclone (14') of the hydrocyclone installation and that the cyclone overflows (15, 15') of the hydrocyclones (14, 14') connected in parallel are fed to the second classifying stage (17) and substantially only contain particles which are smaller than the separation grain size of the screening carried out in the screening device (10).

3. The method as claimed in claim 1 or 2, **characterized in that** the screening residue (11) of the screening device (10) has a lower grain size of more than 150 µm, preferably a lower grain size of about 250 µm and that the cyclone overflow (15, 15') of the hydrocyclone installation (7) substantially only entrains particles having a grain size of less than 100 µm.

4. The method as claimed in any one of claims 1 to 3, **characterized in that** metals (12) are separated from the screening residue (11).

5. The method as claimed in any one of claims 1 to 4, **characterized in that** light organic substances are separated from the residual fraction (9) drawn off from the upflow classifier (5) and that the residual fraction (9) is then fed together with the cyclone overflow (15, 15') to the second classifying stage (17) .

6. The method as claimed in any one of claims 1 to 5, **characterized in that** a hydrocyclone installation (20) is used in the second classifying stage (17), wherein the mineral fraction (18) is drawn off as cyclone underflow and the cyclone overflow entrains the fine-particle residue (19) contaminated with harmful substances.

7. The method as claimed in claim 6, **characterized in that** the cyclone underflow is dewatered by means of a screening device (21).

8. The method as claimed in claim 7, **characterized in that** metals (23) are separated from the screening residue (22) of the screening device (21) used in the second classifying stage (17).

9. The method as claimed in any one of claims 6 to 8, **characterized in that** the cyclone overflow of the hydrocyclone installation (20) used in the second classifying stage (17) is concentrated in a thickener (24), wherein clarified liquid (25) is drawn off from the thickener (24) and returned into the process.

10. The method as claimed in claim 9, **characterized in that** the liquid return comprises a liquid tank (26) to which a water treatment plant is connected.

11. The method as claimed in claim 9, **characterized in that** a suspension (28) having a high solid content is drawn off from the thickener (24) and then dewatered.

12. The method as claimed in claim 11, **characterized in that** a pressure filtration (27) is used for dewatering the residue.

## Revendications

1. Procédé de traitement de cendres provenant d'installations d'incinération par classification par voie humide,
les cendres (1) étant mélangées dans une cuve de trempage (2) avec du liquide (3) et après tamisage d'une fraction grossière (4), étant acheminées en tant que courant d'alimentation à un étage de classification (15) qui comprend un classificateur à courant ascendant (6) et une installation d'hydrocyclone montée en amont (7),
le courant d'alimentation étant séparé dans l'étage de classification (5) en une fraction de produits exempte de substances nocives (8) et en une fraction résiduelle (9) chargée de substances nocives,
la fraction résiduelle (9) étant extraite sous forme de suspension au niveau du côté supérieur d'un lit fluidisé produit dans le classificateur à courant ascendant (6) et
la fraction de produits (8) extraite au niveau du côté inférieur du lit fluidisé étant égouttée au moyen d'un dispositif de tamisage (10),
l'écoulement à travers le tamis (13) du dispositif de tamisage (10) étant acheminé dans l'installation d'hydrocyclone (7), au moins un courant de matière étant séparé dans l'installation d'hydrocyclone (7) en tant que trop-plein de cyclone (15, 15'), qui contient essentiellement seulement des particules inférieures à la granulométrie de séparation du tamis et le trop-plein de cyclone (15, 15') de l'installation d'hydrocyclone (7) étant séparé dans un deuxième étage de classification (17) en une fraction minérale à fines particules (18) et en un résidu (19) chargé de substances nocives, le résidu (19) présentant une limite supérieure de granulométrie comprise entre 20 µm et 50 µm.

2. Procédé selon la revendication 1, **caractérisé en ce que** l'installation d'hydrocyclone (7) présente deux hydrocyclones (14, 14') montés en parallèle, le courant ascendant étant acheminé à un premier hydrocyclone (14) de l'installation d'hydrocyclone (7) et l'écoulement à travers le tamis (13) du dispositif de tamisage (10) étant acheminé au deuxième hydrocyclone (14') de l'installation d'hydrocyclone, et **en ce que** les trop-pleins (15, 15') des hydrocyclones (14, 14') montés en parallèle étant acheminés au deuxième étage de classification (17) et contenant essentiellement seulement des particules qui sont inférieures à la granulométrie de séparation du tamisage acheminé à travers le dispositif de tamisage (10).

3. Procédé selon la revendication 1 ou 2, **caractérisé en ce que** le résidu de tamisage (11) du dispositif de tamisage (10) présente une granulométrie inférieure de plus de 150 µm, de préférence une granulométrie inférieure d'environ 250 µm, et **en ce que** le trop-plein de cyclone (15, 15') de l'installation d'hydrocyclone (7) entraîne essentiellement seulement des particules ayant une granulométrie inférieure à 100 µm.

4. Procédé selon l'une quelconque des revendications 1 à 3, **caractérisé en ce que** des métaux (12) sont séparés du résidu de tamisage (11).

5. Procédé selon l'une quelconque des revendications 1 à 4, **caractérisé en ce que** des matières légères organiques sont séparées de la fraction résiduelle (9) extraite du classificateur à courant ascendant (5) et **en ce que** la fraction résiduelle (9) est ensuite acheminée conjointement avec le trop-plein de cyclone (15, 15') au deuxième étage de classification (17).

6. Procédé selon l'une quelconque des revendications 1 à 5, **caractérisé en ce que** dans le deuxième étage de classification (17) est utilisée une installation d'hydrocyclone (20), la fraction minérale (18) étant extraite sous forme de courant inférieur de cyclone et le trop-plein de cyclone entraînant le résidu (19) à fines particules chargé de substances nocives.

7. Procédé selon la revendication 6, **caractérisé en ce que** le courant inférieur de cyclone est égoutté au moyen d'un dispositif de tamisage (21).

8. Procédé selon la revendication 7, **caractérisé en ce que** des métaux (23) sont séparés du résidu de tamisage (22) du dispositif de tamisage (21) utilisé dans le deuxième étage de classification (17) .

9. Procédé selon l'une quelconque des revendications 6 à 8, **caractérisé en ce que** le trop-plein de cyclone de l'installation à hydrocyclone (20) utilisée dans le deuxième étage de classification (17) est concentré dans un épaississeur (24), le liquide clarifié (25) étant extrait de l'épaississeur (24) et étant recirculé dans le processus.

10. Procédé selon la revendication 9, **caractérisé en ce que** la recirculation du liquide comprend un réservoir de liquide (26) auquel est raccordée une installation de traitement d'eau.

11. Procédé selon la revendication 9, **caractérisé en ce qu'**une suspension (28) ayant une haute teneur en matières solides est extraite de l'épaississeur (24) et est ensuite égouttée.

12. Procédé selon la revendication 11, **caractérisé en ce que** pour égoutter le résidu, on utilise une filtration sous pression (27).
